# FASCICULE DE BREVET EUROPEEN

(11) **EP 0 055 956 B1**
(45) Date de publication et mention de la délivrance du brevet: **05.08.1987**
(21) Numéro de dépôt: 81402009.5
(22) Date de dépôt: 16.12.1981
(51) Int. Cl.: C21C 5/46, F27D 3/16

(54) **Lance de soufflage de gaz oxydant, notamment d'oxygène, pour le traitement des métaux en fusion**
Lanze zum Einblasen eines oxydierenden Gases, speziell von Sauerstoff, zur Behandlung von Metallschmelzen
Blowing lance for injecting an oxidising gas, especially oxygen, for treating metal melts

(30) Priorité: 22.12.1980 FR 8027410
(43) Date de publication de la demande: 14.07.1982
(73) Titulaire: INSTITUT DE RECHERCHES DE LA SIDERURGIE FRANCAISE (IRSID) France, F-78105 Saint-Germain-en-Laye (FR)
(72) Inventeur: Schaffar, Bernard, F-57000 Metz (FR); Zanetta, Hugues, F-57000 Metz (FR)
(74) Mandataire: Ventavoli, Roger

## Description

La présente invention concerne une lance de soufflage de gaz oxydant, notamment d'oxygène, destinée à être placée au-dessus d'un bain de métal en fusion dans un creuset en vue d'un traitement métallurgique, en particulier au-dessus d'un bain de fonte en vue de son affinage en acier.

Plus précisément, l'invention se rapporte aux lances dont le nez comporte, en plus des ouvertures principales habituelles débouchant sur la face frontale de l'embout et servant pour le soufflage d'oxygène sous forme de jets à forte impulsion pour l'affinage proprement dit (oxydation des impuretés du bain métallique), des ouvertures annexes (ou secondaires) pour le soufflage d'un courant d'oxygène à faible vitesse destiné à améliorer le taux de combustion secondaire des gaz d'affinage. Une lance de ce type est décrite dans ale document LU-A-78 906.

On rappelle que le «nez» de la lance constitue l'extrémité par laquelle sort l'oxygène d'affinage en direction du bain. En général, le «nez» est une pièce creuse en cuivre, rapportée en bout du corps de lance.

On rappelle également que l'on entend par «face frontale» la partie du nez tournée en regard du bain métallique contenu dans le creuset.

Il est rappelé par ailleurs que le taux de combustion secondaire traduit la proportion de C0₂ dans les gaz de réaction, ce C0₂ étant obtenu par oxydation du CO qui se dégage du bain métallique suite à la décarburation de ce dernier par l'oxygène d'affinage.

Des lances polyvalentes de ce type existent déjà. Toutefois, des progrès sont encore possibles, tant en ce qui concerne l'augmentation de la combustion secondaire des gaz de réaction que la durabilité des nez de lance. Tels sont les buts de la présente invention.

A cet effet, l'invention a pour objet une lance de soufflaged'oxydant, notammentd'oxygène, pour le traitement des métaux en fusion, en particulier pour l'affinaged'un bain defonteen acier, et comprenant un nezde lance pourvu de deux catégories d'ouvertures: au moins une ouverture principale pour le soufflage de jets gazeux à forte impulsion etdébou- chantsur la région centrale de lafacefrontaledu nez de lance, et au moins une ouverture annexe pour le soufflage de courants gazeux à impulsion sensiblement plus faible, à profil divergent dans le sens du soufflage et débouchant également sur ladite face frontale, caractérisée en ce que l'ouverture principale et l'ouverture annexe communiquent avec la partie centrale creuse du corps de lance servant à la circulation du gazoxydant, enceque l'ouverture annexe est constituée par plusieurs fentes disposées le long d'un anneau formé par deux cercles concentriques au cercle définissant la périphérie du nez de lance avec leur plus grande dimension selon l'anneau, et en ce que la configuration d'ensemble annulaire constituée par les fentes entoure à une distance, comptée bord à bord, comprise entre 2 et 20 cm environ, l'ouverture principale ou le groupe formé par les ouvertures principales.

L'idée-mère à la base de l'invention consiste, comme on l'aura sans doute déjà compris, à créer dès la sortie de lance, ou du moins le plus tôt possible après la sortie, une nappe continue d'oxygène qui s'épanouit en forme de «parapluie» autour des jets principaux en se dirigeant vers le bain métallique.

Pour cela, il est judicieux que les ouvertures secondaires se présentent non pas sous la forme d'orifices circulaires, mais au contraire sous la forme de fentes plus ou moins allongées, disposées annulairement autour des ouvertures principales, les unes à la suite des autres.

L'invention résulte des considérations essentielles suivantes:
Pour obtenir un taux de combustion secondaire élevé, il faut que le ou les courants d'oxygène qui créent l'atmosphère oxydante nécessaire soient, dès l'origine, c'est-à-dire le plus tôt possible après la sortie de la lance, non pas confinés en jets localisés sur l'axe des ouvertures, mais au contraire diffusés latéralement le plus largement possible. Les jets se réunissent alors à faible distance de la lance pour former rapidement une nappe gazeuse conique, centrée sur le nez de la lance et qui encercle les jets principaux en récou- vrant le bain métallique à distance. Dans ces conditions, on forme au-dessus de celui-ci un écran d'oxygène que le CO se dégageant du bain doit obligatoirement traverser.

Par ailleurs, il a pu être constaté que pratiquement tous les nez de lance connus s'usent préférentiellement entre les ouvertures principales et ceci malgré les efforts réalisés pour améliorer l'efficacité de leur refroidissement par circulation d'eau interne. Grâce à leurs travaux de recherche, les inventeurs ont pu établir que cette usure, responsable d'une mise au rebut précoce des nez de lance, avait pour cause prépondérante des phénomènes d'aspiration provoquant des re- circulations gazeuses autour des jets d'oxygène à forte impulsion. Ainsi, les gaz très chauds présents dans l'atmosphère au-dessus du bain et chargés en particules solides sont localement aspirés vers la lance et viennent éroder la surface du nez autour des orifices principaux d'oxygène et en particulier, les zones situées entre ces orifices, puisque c'est là que s'additionnent les effets de recirculation propres à plusieurs jets principaux voisins.

Grâce à la présence d'orifices annexes en forme de fentes, conformément à l'invention, on modifie favorablement les écoulements gazeux contre le nez de lance, de sorte que les phénomènes d'usure par recirculation des gaz chauds sont considérablement réduits.

En conformité avec l'invention, un tel résultat est atteint lorsque les fentes sont éloignées des ouvertures principales d'une distance comprise entre 2 et 20 cm environ, cette distance étant comptée de bord à bord, car la section des orifices concernés intervient peu.

Si les fentes sont localisées trop près (à moins de 2 cm approximativement), la recirculation gazeuse autour des jets principaux est certes supprimée, mais les courants d'oxygène à la sortie des fentes sont mis en accélération par l'effet d'entraînement des jets principaux, de sorte, qu'en définitive, celà revient à déplacer le problème de l'usure autour des fentes secondaires. De plus, cette mise en accélération est opposée à la diffusion latérale des courants secondaires, si bien que, dans le meilleur des cas, la formation d'une nappe conique homogène d'oxygène au-dessus du bain est retardée et la combustion secondaire diminuée.

Par contre, si les fentes sont placées trop loin, à savoir à plus de 20 cm environ, elles n'ont pratiquement plus d'influence sur l'aérodynamique au voisinage des jets principaux d'oxygène. Toutefois, les fentes secondaires ne doivent pas pour autant être placées sur le flan latéral du nez car sinon, l'effet recherché n'est pas obtenu.

On va maintenant itlustrer ce qui vient d'être dit à l'aide des planches de dessins annexées sur lesquelles les figures 1 et 2, représentent schématiquement un nez de lance selon l'invention vu du dessous, c'est-à-dire vu du bain de métal à traiter, et la figure 3 est une vue en coupe verticale selon le plan axial AA de la figure 2.

Sur les figures, on voit en 1 la face frontale du nez de lance 2. Cette face, de forme sensiblement plane, présente dans sa partie centrale trois orifices principaux 3 pour le soufflage de jets d'oxygène à forte impulsion (oxygène d'affinage).

A une distance notée «d» comprise, comme on l'a dit, entre 2 et 20 cm environ du bord des orifices 3, sont ménagées des ouvertures pour la sortie des courants d'oxygène à faible impulsion, destinés à former une nappe conique continue entourant les jets principaux et recouvrant la surface du bain métallique à affiner.

En conformité avec l'invention, ces ouvertures annexes peuvent présenter de nombreuses variantes de conception, allant depuis une configuration en petites fentes multiples 6 (figure 2) pratiquement rectilignes, en passant par des configurations à fentes en arc de cercle plus ou moins allongées, telles que 5 (figure 1).

Il doit être souligné en effet que l'écran gazeux de forme conique recherché peut être réalisé à partir d'une succession de fentes espacées (figures 1 et 2). L'intérêt de cette forme de réalisation est de pouvoir ménager entre les fentes, des petits ponts 7 qui facilitent, au plan technologique, l'aménagement d'un circuit d'eau de refroidissement à l'intérieur du nez de lance. Dans ce cas cependant, il est avantageux de prévoir des fentes à profil divergent dans le sens du soufflage pour permettre une meilleure diffusion latérale des différents courants d'oxygène secondaire qui peuvent alors se rejoindre rapidement dès leur sortie des fentes, pour former le plus tôt possible l'écran gazeux uniforme recherché. A cet effet, les petits côtés des fentes ont été chanfreinés. Ces chanfreins sont bien visibles en 18 sur la figure 2.

La figure 3 montre le nez de lance 2 en coupe verticale tel que monté à l'extrémité basse du corps de lance, lequel est constitué de la manière habituelle par trois tubes concentriques 8, 9 et 10. Ainsi qu'on peut s'en rendre compte, le nez 2 est une pièce creuse en cuivre, moulée de façon à ménager des passages centraux 11 qui débouchent sur la face frontale 1 par les ouvertures 3 déjà citées. Cette pièce est ensuite percée par usinage et des canons en cuivre 12 sont placés dans les perçages ainsi réalisés. Ces canons présentent une section de passage 13 de forme oblongue dans la direction perpendiculaire au plan de la figure et débouchent en face frontale 1 par les fentes 6.

Un cloisonnage interne 14, qui peut être rapporté ou moulé d'origine avec le nez, partage le volume intérieur du nez en deux compartiments, intérieur 15 et extérieur 16, communiquant entre- eux par des passages annulaires 17 ménagés autour des passages principaux 11. De cette façon, on réalise à l'intérieur du nez un circuit d'eau de refroidissement étanche qui irrigue efficacement toute la face frontale 1. La circulation de l'eau est indiquée par des flèches.

Par ailleurs, il est clair que la mise en oeuvre pratique de l'invention suppose que des moyens sont prévus qui permettent de différencier les vitesses de soufflage de l'oxygène entre les jets principaux à forte impulsion destinés à l'affinage, ' et les jets secondaires à plus faible quantité de mouvement destinés à former l'écran gazeux.

Ces moyens peuvent être purement constructifs, le calibre relatif des passages 13 assurant la répartition des débits (figure 3), ou plus élaborés pour permettre des réglages dynamiques et indépendants des flux gazeux à partir, par exemple, de deux alimentations séparées en oxygène et d'un corps de lance à double flux.

D'autre part, l'invention est d'application générale à tout traitement à l'oxygène de bains métalliques carburés contenus dans un récipient métallurgique. De préférence, elle s'applique conjointement avec une opération de brassage du bain obtenu par une insufflation de gaz de brassage (gaz neutre ou éventuellement oxydant) au travers de tuyères ou d'éléments réfractaires aéroperméables incorporés en paroi du récipient, à un niveau inférieur à celui du bain, et plus généralement, dans le fond du récipient. C'est en effet dans les conditions opératoires précitées que les meilleurs résultats sur le plan de la combustion secondaire ont pu être enregistrés à ce jour par les inventeurs, notamment en raison du fait, semble-t-il, que le brassage pneumatique du bain par insufflation d'un gaz par le fond est de nature à stabiliser la hauteur de couche du laitier, donc également, la distance séparant l'extrémité de la lance de la surface de laitier.

## Revendications

1. Lance de soufflage de gaz oxydant, notamment d'oxygène, pour le traitement des métaux en fusion, en particulier pour l'affinage d'un bain de fonte en acier, et comprenant un nez de lance pourvu de deux catégories d'ouvertures: au moins une ouverture principale pour le soufflage de jets gazeux à forte impulsion et débouchant sur la région centrale de la face frontale du nez de lance, et au moins une ouverture annexe pour le soufflage de courants gazeux à impulsion sensiblement plus faible, à profil divergent dans le sens du soufflage et débouchant également sur ladite face frontale, caractérisée en ce que l'ouverture principale et l'ouverture annexe communiquent avec la partie centrale creuse du corps de lance servant à la circulation du gaz oxydant, en ce que l'ouverture annexe est constituée par plusieurs fentes disposées le long d'un anneau formé par deux cercles concentriques au cercle définissant la périphérie du nez de lance avec leur plus grande dimension selon l'anneau, et en ce que la configuration d'ensemble annulaire constituée par les fentes entoure à une distance, comptée bord à bord, comprise entre 2 et 20 cm environ, l'ouverture principale ou le groupe formé par les ouvertures principales.

2. Lance de soufflage selon la revendication 1, caractérisée en ce que les fentes présentent un profil divergent dans le sens du soufflage gazeux, réalisé par un chanfreinage de leurs extrémités.

3. Utilisation de la lance selon la revendication 1 dans une installation sidérurgique pour l'affinage à l'oxygène d'un bain de fonte contenu dans un récipient, dont la paroi comporte, à un niveau inférieur à celui du bain, des moyens pour l'insufflation d'un gaz de brassage dans le bain.

4. Utilisation de la lance selon la revendication 1 dans une installation selon la revendication 3, caractérisée en ce que les moyens pour l'insufflation d'un gaz de brassage dans le bain sont des éléments réfractaires aéroperméables.

5. Utilisation de la lance selon la revendication 1 dans une installation selon la revendication 3, caractérisée en ce que les moyens pour l'insufflation d'un gaz de brassage dans le bain sont des tuyères.

## Claims

1. Blowing lance injecting an oxidizing gas, especially oxygen, for treating metal melts, in particular for refining a steel melting bath, and comprising a lance nozzle provided with two categories of openings: at least one main opening for blowing strong gas jets and opening on the central area of the front surface of the lance nozzle, and at least one secondary opening for blowing substantially more weak gas currents, with a profile diverging in the blowing direction and also opening on said front surface, characterized in that the main opening and the secondary opening communicate with the hollow central part of the lance body serving the circulation of the oxidizing gas, in that the secondary opening is constituted by a plurality of slits disposed along a ring formed by two circles concentric with the circle defining the periphery of the lance nozzle with their larger dimension according to the ring, and in that the whole annular configuration constituted by the slits surrounds the main opening or the group formed by the main openings at a distance, measured from edge to edge, ranging between approximately 2 and 20 cm.

2. Blowing lance according to claim 1, characterized in that the slits exhibit a profile diverging in the direction of the gas injection, realized by a bevelling of their ends.

3. Use of the lance according to claim 1 in a steel-making installation for oxygen refining of a melting bath contained in a vessel, whose wall comprises means for blowing a stirring gas into the bath at a level lower than that of the bath.

4. Use of the lance according to claim 1 in an installation according to claim 3, characterized in that the means for blowing a stirring gas into the bath are refractory aeropermeable elements.

5. Use of the lance according to claim 1 in an installation according to claim 3, characterized in that the means for blowing a stirring gas into the bath are tuyeres.

## Patentansprüche

1. Lanze zum Einblasen eines oxidierenden Gases, speziell von Sauerstoff, zur Behandlung von Metallschmelzen, insbesondere zum Frischen eines flüssigen Stahlbades, mit einer Lanzennase, die zwei Arten von Öffnungen aufweist: wenigstens eine Hauptöffnung zum Einblasen von starken Gasströmen, die im zentralen Bereich der Vorderfläche der Lanzennase mündet und wenigstens eine Nebenöffnung zum Einblasen von erheblich schwächerem Gasströmen, deren Profil in Blasrichtung divergiert und die ebenfalls in der Vorderfläche mündet, dadurch gekennzeichnet, dass die Hauptöffnung und die Nebenöffnung mit dem hohlen zentralen Abschnitt des Lanzenkörpers in Verbindung stehen, der zur Zirkulation des oxidierenden Gases dient, dass die Nebenöffnung aus mehreren Schlitzen besteht, die entlang eines Ringes angeordnet sind, der durch zwei Kreise gebildet wird, die konzentrisch zu dem den Umfang der Nasenlanze begrenzenden Kreis sind, wobei ihre Längsabmessung in Ringrichtung liegt und dass eine ringförmige, durch die Schlitze gebildete Gesamtanordnung die Hauptöffnung oder die durch die Hauptöffnungen gebildete Gruppe in einem, von Rand zu Rand gemessenen, Abstand von ungefähr 2 bis 20 cm umgibt.

2. Lanze zum Einblasen nach Anspruch 1, dadurch gekennzeichnet, dass die Schlitze ein in Richtung der Gaseinblasung divergierendes Profil aufweisen, das durch Abschrägen ihrer Enden erzielt ist.

3. Verwendung einer Lanze nach Anspruch 1, in einer siderurgischen Anlage zum Sauerstofffrischen eines Metallbades in einem Behälter, dessen Wandung eine Anordnung zum Einblasen eines Rührgases in das Bad unterhalb dessen Oberfläche aufweist.

4. Verwendung einer Lanze nach Anspruch 1, in einer Anlage nach Anspruch 3, dadurch gekennzeichnet, dass die Anordnung zum Einblasen eines Rührgases in das Bad aus feuerfesten luftdurchlässigen Bauteilen besteht.

5. Verwendung einer Lanze nach Anspruch 1, in einer Anlage nach Anspruch 3, dadurch gekennzeichnet, dass die Anordnung zum Einblasen eines Rührgases in das Bad aus Düsen besteht.
